# FASCICULE DE BREVET EUROPEEN

(11) **EP 3 125 720 B1**
(45) Date de publication et mention de la délivrance du brevet: **21.03.2018**
(21) Numéro de dépôt: 15725708.0
(22) Date de dépôt: 31.03.2015
(51) Int. Cl.: A45D 26/00

(54) **EPILATEUR MAGNETIQUE**
MAGNETISCHER EPILATOR
MAGNETIC EPILATOR

(30) Priorité: 04.04.2014 FR 1452997
(43) Date de publication de la demande: 08.02.2017
(73) Titulaire: SEB S.A., 69130 Ecully (FR)
(72) Inventeur: NORMAND, Fabien, 38200 Vienne (FR); MANDICA, Franck, 69340 Francheville (FR); GIRAUD, Camille, 69001 Lyon (FR)
(74) Mandataire: Cémeli, Eric Philippe Laurent
(86) Numéro de dépôt international: PCT/FR2015/050835
(87) Numéro de publication internationale: WO 2015/150695

(56) Documents cités:
- EP-A2- 0 147 285
- EP-A2- 1 046 355

## Description

La présente invention concerne le domaine technique des appareils d'épilation utilisés pour l'arrachage de poils, notamment le domaine des appareils d'épilation équipés de pinces d'arrachage.

On connaît un document EP2227110 au nom de la demanderesse qui décrit une tête d'épilation pour un appareil à épiler à pinces d'arrachage comportant un rouleau monté rotatif autour de son axe longitudinal. Le rouleau comprend une pluralité de rangées de pinces d'arrachage périphériques, chaque pince étant formée d'au moins une lame mobile coopérant alternativement avec une surface d'appui en vis-à-vis pour serrer les poils puis les relâcher. Le rouleau comprend encore une cage tubulaire supportant les pinces d'arrachage, coaxiale à un arbre central comportant au moins une rainure d'une came formant un chemin de guidage pour la lame mobile lors du mouvement de rotation de la cage par rapport à l'arbre central. Une barrette périphérique longitudinale est montée par-dessus la rangée de pinces d'arrachage et comporte une fenêtre traversée par la lame mobile. L'actionnement des lames mobiles se fait par le déplacement d'un chariot dans le chemin de guidage, ledit chariot comportant au moins deux lames mobiles liées entre elles en translation.

Un tel appareil permet effectivement d'arracher des poils corporels. Toutefois, l'appareil génère un bruit important dû au frottement des pièces mécaniques pendant l'ouverture et la fermeture des pinces.

On connaît un autre document EP1046355 qui enseigne un épilateur comprenant une série de lames configurées pour arracher les poils, des lames mobiles étant destinées à osciller par rapport à des lames fixes. L'appareil comprend des aimants permanents mobiles destinés à interagir avec des aimants permanents fixes disposés dans le bâti. Les aimants mobiles sont reliés à un unique baladeur sur lequel sont montées les lames mobiles, ledit baladeur étant entrainé en translation par force de répulsion ou attraction magnétique pour l'ouverture et la fermeture des pinces.

Un tel appareil permet de réduire le bruit d'entrainement. Cependant, cette construction a pour inconvénient un assemblage hyperstatique qui fait qu'au moins un degré de mobilité de chaque lame mobile est supprimé plusieurs fois. Autrement dit, le fait que plusieurs lames mobiles soient liées rigidement entre elles au moins pendant la fermeture induit une répartition inégale de l'effort global selon les variations et les spécificités des poils à arracher pour chaque pince (diamètre) de sorte que toutes les pinces n'ont pas la même efficacité.

Le but de la présente invention est de remédier au moins en partie aux inconvénients précités et de proposer un appareil d'épilation ayant une meilleure efficacité dans l'arrachage des poils.

Un autre but de l'invention est un appareil d'épilation dont toutes les pinces présentent sensiblement la même efficacité.

Un autre but de l'invention est un appareil d'épilation ayant une fermeture des pinces plus rapide.

Un autre but de l'invention est un appareil d'épilation ayant moins de contacts mécaniques et étant plus silencieux.

Un autre but de l'invention est un appareil d'épilation dont l'usure et la consommation électrique sont réduites.

Un autre but de l'invention est un appareil d'épilation plus robuste.

Un autre but de l'invention est un appareil d'épilation plus compact et de faible coût de revient.

Ces buts sont atteints avec un rouleau de tête d'épilation pour appareil à épiler à moteur, comprenant :
- un arbre central fixe destiné à être lié en rotation à un boîtier de l'appareil d'épilation,
- une cage tubulaire qui est mobile en rotation autour de l'arbre central et destinée à être entrainée en rotation par un moteur de l'appareil et qui porte au moins une rangée de pinces d'arrachage chacune formée d'une lame fixe liée de manière rigide à la cage tubulaire et d'une lame mobile entre une position ouverte dans laquelle la lame mobile est éloignée de la lame fixe et une position fermée dans laquelle la lame mobile est en contact avec la lame fixe,
- des moyens de manoeuvre des lames mobiles entre leur position d'ouverture et de fermeture lors de la rotation de la cage tubulaire autour de l'arbre central, lesdits moyens de manoeuvre comprenant des actionneurs destinés à déplacer lesdites lames mobiles par des forces magnétiques.
Selon l'invention, les moyens de manoeuvre comprennent pour chaque lame mobile, un pied individuel qui est lié en translation à ladite lame et qui est destiné à interagir avec au moins un actionneur, au moins pour la fermeture de la lame mobile.
Ledit pied individuel et la lame mobile forment alors un bloc fonctionnel destiné à se déplacer simultanément, chaque pied individuel interagissant directement avec un actionneur de façon isolée et indépendante pour être entrainé en translation.

L'entrainement par des forces magnétiques s'exerçant à distance et sans contact permet de réduire le nombre de contacts des pièces mécaniques et donc le bruit d'entrainement. Ceci permet également d'augmenter la vitesse de rotation du rouleau pour un arrachage plus efficace. La mise en oeuvre d'un pied individuel pour chaque lame mobile qui n'est lié rigidement à aucun autre pied, permet d'obtenir des mouvements indépendants de chaque lame mobile de sorte que l'effort de serrage appliqué par une lame mobile ne dépend pas ou n'est pas perturbé par l'effort de serrage appliqué par une autre lame. On est donc dans le cas d'un assemblage « isostatique ».

Avantageusement, les moyens de manoeuvre comprennent au moins autant d'actionneurs que de pinces d'arrachage de la même rangée, chaque actionneur étant destiné à déplacer respectivement un unique pied individuel sur ladite rangée de pinces. Chaque pied individuel est donc accouplé à un moyen d'entrainement indépendant, ce qui permet de bien maîtriser la force de pincement des poils pour chaque lame indépendamment.

De surcroît, lesdits actionneurs sont destinés à déplacer la lame mobile par des forces magnétiques uniquement lors de la phase de fermeture de la pince correspondante. Cela limite le nombre de pièces magnétiques utilisées dans le rouleau et permet ainsi de réduire l'encombrement de l'appareil et son coût de revient. L'ouverture des pinces peut se faire de façon mécanique, par exemple par une came présentant un chemin de guidage.

Selon un mode de réalisation, chaque actionneur comprend un aimant permanent et chaque pied individuel est constitué d'un matériau ferromagnétique doux. Et chaque pied individuel est constitué d'un matériau ferromagnétique doux ou d'un matériau du type ferromagnétique exerçant une force d'attraction du type aimant permanent. Ainsi, l'aimant permanent forme un champ magnétique destiné à déplacer le pied individuel par la force d'attraction créée. L'utilisation d'un matériau ferromagnétique doux pour le pied individuel présente l'avantage d'un encombrement et d'un coût réduit par rapport à une construction alternative dans laquelle chaque pied individuel comporterait un aimant permanent destiné à être attiré ou repoussé par l'actionneur correspondant. On peut également envisager une alternative dans laquelle chaque pied comporte un aimant permanent destiné à interagir avec l'actionneur correspondant qui comporte une pièce d'un matériau ferromagnétique doux.

Avantageusement, la cage tubulaire comprend des moyens de guidage en translation des lames mobiles et chaque lame mobile comprend une tête de travail destinée à coopérer avec la lame fixe, ledit pied individuel étant agencé à l'opposé de ladite tête de travail. Ladite tête de travail est en partie au moins formée par une pièce plastique ou métallique. Elle peut être légèrement inclinée par rapport à la lame fixe correspondante pour assurer une ligne de contact afin de mieux saisir les poils. On pourrait également mettre en oeuvre des lames mobiles de façon à ce qu'elles soient entrainées en rotation autour d'un axe, de sorte que le pivotement d'une telle lame mobile provoque son contact avec la lame fixe.

De surcroît, chaque lame mobile comprend entre sa tête de travail et son pied individuel un corps qui est lié de manière rigide à un chariot de guidage en translation qui coopère avec lesdits moyens de guidage en translation.

Avantageusement, ledit actionneur comprend un moyen de sécurité agencé entre ledit aimant et ledit pied individuel, ledit moyen de sécurité étant destiné à venir en contact avec au moins partiellement le pied individuel en position fermée. Ce moyen de sécurité permet de réduire les incertitudes de cotes et de tolérances de la construction et ainsi de maîtriser la course de fermeture de la lame mobile, l'entrefer entre l'aiment et le pied individuel et donc l'effort de fermeture de la lame mobile.

Selon une caractéristique de l'invention, le rouleau de tête d'épilation comprend au moins une rangée de pinces alignées selon une direction axiale perpendiculaire à un plan médian (M) normal à l'axe de rotation de la cage tubulaire, les lames mobiles situées d'un même premier côté du plan médian (M) se déplaçant de leur position d'ouverture à leur position de fermeture dans un même sens tandis que les lames mobiles situées de l'autre coté du plan médian (M) se déplaçant de leur position d'ouverture à leur position de fermeture dans un sens opposé à celui des lames mobiles situées du premier côté du plan médian (M). Un tel agencement avec un nombre identique de pinces de chaque côté permet d'équilibrer la répartition des efforts sur une même rangée de pinces.

Avantageusement, au moins une lame mobile comprend une tête de travail dont l'axe de symétrie est décalé par rapport à l'axe de symétrie du pied individuel de ladite lame. Ladite lame mobile est donc présentée sous une formée « pliée » ce qui permet de décaler plus facilement certaines lames d'une rangée de pinces à une autre pour mieux couvrir une zone à épiler avec une largeur du rouleau donnée.

De surcroît, le rouleau de tête d'épilation comprend une pluralité de rangées de pinces réparties de façon régulière sur le rouleau. Chaque rangée peut comporter le même nombre de pinces, idéalement six. Mais chaque rangée peut aussi comporter un nombre de pinces différent.

Selon une caractéristique de l'invention, chaque pied individuel présente sensiblement une forme de secteur circulaire d'angle (θ), chaque rangée de pinces occupant une même longueur (L) de l'arc de cercle correspondant audit angle (θ). Le pied individuel présente donc une forme de « part de tarte » permettant de maximiser la surface d'interaction magnétique dans la place disponible pour les rangées de pinces.

Selon un mode de réalisation de l'invention, l'ouverture des pinces se fait par un actionnement mécanique sur lesdits moyens de guidage en translation.

Pour ce faire, lesdits moyens de guidage en translation comprennent des moyens de butée destinés à déplacer simultanément au moins deux lames mobiles pendant l'ouverture de la pince.

Selon l'invention, on peut également envisager un appareil d'épilation (A) comprenant un boîtier prévu pour être tenu à la main et renfermant un moteur électrique d'entrainement, caractérisé en ce qu'il comprend un embout intégrant un rouleau de tête d'épilation selon une des caractéristiques précédentes.

De surcroît, ledit embout est démontable et interchangeable avec un autre accessoire de soin corporel.

L'invention sera mieux comprise à l'étude des modes de réalisation pris à titre nullement limitatif et illustrés par les dessins annexés dans lesquels :
- La figure 1 est une perspective schématique d'un appareil d'épilation électrique comprenant un rouleau de tête d'épilation selon l'invention,
- La figure 2 est une élévation en vue de côté partiellement arrachée de l'appareil illustré à la figure 1,
- La figure 3 est une perspective d'un rouleau de tête d'épilation selon l'invention,
- La figure 4 est une vue en éclaté d'une rangée de pinces,
- La figure 5 illustre le fonctionnement d'une seule pince,
- La figure 6 est une vue de coté des rangées de pinces,
- Les figures 7 à 10 illustrent des moyens permettant l'ouverture des pinces.

Comme illustré en figures 1 et 2, l'invention concerne un appareil d'épilation (A) électrique comprenant un boîtier creux constitué de deux demi-coques 2 et 3 définissant ensemble d'une part une zone de préhension et d'autre part un boîtier de confinement et de maintien de différents éléments fonctionnels constitutifs de l'appareil, tels qu'un moteur électrique 4 associé à des moyens de transmission 5 du mouvement de rotation d'un pignon de sortie 6 du moteur électrique 4. Selon l'exemple illustré, les moyens de transmission 5 comprennent un train d'engrenage d'axes parallèles à l'axe de rotation du moteur.

Le boîtier est équipé d'un embout 10 de soin corporel qui est une tête d'épilation 10 qui comprend un corps creux 11 délimitant une chambre d'épilation 12 à l'intérieur de laquelle est disposé un rouleau de tête d'épilation 1 qui affleure au niveau d'une fenêtre 14 aménagée dans le corps creux 11. Le rouleau de tête d'épilation 1 est en partie mobile en rotation autour d'un axe (Δ) et se trouve entraîné en rotation via les moyens de transmission 5 par le moteur électrique 4. Le rouleau de tête d'épilation 1 comprend au niveau de sa périphérie une série de pinces 15 d'arrachage s'ouvrant et se fermant au fur et à mesure de la rotation du rouleau.

L'invention se rapporte plus particulièrement à la conception du rouleau de tête d'épilation 1 également désigné sous la terminologie rouleau.

Tel que visible aux figures 3 et 4, le rouleau 1 comprend un arbre central 20 fixe destiné à être lié en rotation au boîtier soit de manière directe, soit par l'intermédiaire d'une pièce mobile en rotation permettant un réglage de la position angulaire de l'arbre central 20 par rapport au boîtier. Le rouleau 1 comprend également une cage tubulaire 21 qui porte les pinces 15 et qui est mobile en rotation autour de l'arbre central 20 en étant entrainée par l'intermédiaire d'une roue 22 liée en rotation à la cage tubulaire 21. Selon l'exemple illustré, la cage tubulaire 21 comprend six barrettes 23 qui portent chacune une rangée de six pinces 15 alignées selon une direction D sensiblement parallèle à l'axe (Δ).

Comme le montre plus particulièrement la figure 4, chaque pince d'arrachage est formée d'une lame fixe 25 et d'une lame mobile 26. Les lames fixes 25 sont liées de manière rigide à la cage tubulaire 21 dans la mesure où selon l'exemple illustré les lames fixes 25 d'une même rangée font partie intégrante de la barrette 23 correspondante. Chaque lame mobile 26 est susceptible de se déplacer entre une position fermée dans laquelle la lame mobile 26 est en contact avec la lame fixe 25 afin de saisir des poils et une position ouverte dans laquelle la lame mobile 26 est éloignée de la lame fixe 25 afin de relâcher les poils arrachés. Afin d'assurer le mouvement des lames mobiles 26, le rouleau 1 comprend des moyens de manoeuvre dont le mode de réalisation apparaîtra par la suite.

Chaque lame mobile 26 comprend une tête de travail 30 qui est destinée à coopérer avec la lame fixe 25 correspondante. Chaque lame mobile 26 comprend également, comme le montrent les figures 4 et 5, un chariot de guidage 31 qui, selon l'exemple illustré, est lié rigidement par un montage serré au flan constitutif de la tête de travail 30, quand il s'agit d'une pièce métallique, mais qui pourrait également lui être surmoulé. Le chariot de guidage 31 forme ainsi le corps de la lame mobile 26 et se trouve lié de manière rigide à la tête de travail 30. Le rouleau 1 comprend des moyens de guidage en translation 32 présentés sous forme d'au moins une tige de guidage en translation 32 sur laquelle sont montés lesdits chariots de guidage 31. Le chariot de guidage 31 coopère avec au moins une et, selon l'exemple illustré, deux tiges de guidage en translation 32. Ces deux tiges parallèles permettent de bloquer en rotation le chariot de guidage 31 et donc la lame mobile 26 autour de l'axe de translation. Ceci évite par exemple d'avoir recours à un seul axe de section carré pour remplir cette fonction d'arrêt en translation, solution qui présente l'inconvénient d'être moins facile à industrialiser de façon fiable. Dans le cas présent, les tiges de guidage 32 sont chacune formées par une tige de guidage cylindrique de révolution s'étendant parallèlement à l'axe Δ. Le chariot de guidage 31 comprend alors deux alésages qui sont traversés par les tiges de guidage 32 de sorte que les lames mobiles 26 puissent se déplacer en translation le long de ces dernières. L'un de ces alésage est de forme ronde alors que l'autre est de forme oblongue de sorte à pallier les défauts de parallélisme éventuels entre les deux axes et d'assurer l'isostatisme du guidage. Chaque lame mobile 26 comprend en outre, à l'opposé de la tête de travail 30, un pied individuel 35 lié en translation à la lame mobile 26, donc à la tête de travail 30. Selon l'exemple illustré, le pied individuel 35 et la tête de travail 30 forment ensemble une pièce monobloc.

Le pied individuel 35 est conçu pour être entrainé en translation par des forces magnétiques au moins pour la fermeture des pinces 15. Pour ce faire, Le rouleau 1 comprend sur l'arbre central 20 une série d'actionneurs 37 solidaires dudit arbre central 20. Chaque lame mobile est montée indépendamment des autres à proximité d'un actionneur qui lui est propre sur sa rangée avec le pied individuel 35 face à l'actionneur correspondant. Le rouleau comprend alors autant d'actionneurs que de lames mobiles sur une rangée. Chaque actionneur 37 comprend un aimant 38 permanent qui est encastré sur celui-ci et qui est destiné à attirer en translation le pied individuel 35 correspondant vers lui de sorte que le pied individuel 35 vienne prendre appui contre la lame fixe qui lui est associée et avec laquelle la tête de travail 30 correspondante forme une pince. Pour ceci, le pied individuel 35 est constitué d'un matériau ferromagnétique doux, tel qu'un acier inoxydable ferritique ou martensitique, c'est-à-dire qui subit une attraction magnétique quand il est dans l'environnement d'un champ magnétique produit par exemple par un aimant permanent mais qui n'a pas en lui-même de rémanence magnétique.

Dans un rouleau 1 de tête d'épilation ayant plusieurs rangées de pinces, chaque aimant permanent fixe agit sur un nombre de lames mobiles qui correspond au nombre des rangées. Selon l'exemple, il s'agit de six rangées de pinces et donc de six lames mobiles partageant le même aimant permanent. Les six lames mobiles sont réparties sur la circonférence d'une section du rouleau 1 en rotation, chacune appartenant à une rangée de pinces.

Pour optimiser la surface d'interaction avec les aimants tout en respectant l'encombrement, chaque pied individuel 35 présente sensiblement une forme de secteur circulaire d'angle (θ). Ainsi, chaque barrette 23 occupe une même longueur (L) de l'arc de cercle correspondant audit angle (θ). Selon l'exemple illustré et tel que visible à la figure 6, chaque pied individuel 35 a sensiblement une forme de triangle d'angle d'environ 50° au niveau de la partie basse. L'écart entre les lames mobiles voisines est d'environ 10°. La largeur de chaque barrette correspond à ladite longueur (L) qui est calculable selon les équations connues de l'homme du métier.

De surcroît, pour mieux couvrir une zone à épiler avec une largeur du rouleau 1 donné, les pinces d'une rangée sont décalées par rapport à celles d'une autre rangée voisine. Pour ce faire, au moins une première rangée de pinces comporte des lames mobiles 26 pliées avec des décalages, par exemple compris entre 0,25mm et 2,45mm, et au moins une deuxième rangée de pinces voisines à la première rangée comporte des lames mobiles 26 non pliées ou bien pliées avec des décalages différents. Vue de profil, une lame mobile pliée présente une tête de travail 30 dont l'axe de symétrie est décalé par rapport à l'axe de symétrie du pied individuel 35 de ladite lame.

Afin d'obtenir une force d'attraction optimale de la lame mobile, on utilise idéalement un aimant en Néodyme - Fer - Bore, avec un niveau de rémanence élevé, par exemple environ 1,3T. Par ailleurs, il s'agit d'un aimant bipolaire, c'est-à-dire un aimant constitué de deux portions d'aimants aimantées dans le sens de l'épaisseur. Dans le but de concentrer le flux, à l'arrière de chaque aimant peut être présente une culasse en matériau ferromagnétique doux permettant de refermer les lignes de champ. Pour arracher correctement les poils, l'effort de pincement adéquat est entre 3N et 5N par pince, et cette force s'exerce préférablement à une distance entre 0,1mm et 0,2mm.

Comme illustré aux figures 4 et 5, chaque actionneur 37 comprend autour de l'arbre central 20 un moyen de sécurité 39 présenté sous forme d'un épaulement 39 circulaire. Ledit épaulement 39 est agencé entre l'aimant 38 et la lame mobile 26 qui lui est propre. Ledit épaulement 39 présente une face extérieure 39' en regard de la partie basse du pied individuel 35, c'est-à-dire l'extrémité située à l'opposé de la tête de travail 30. La face extérieure 39' est agencée pour venir en contact avec la partie basse du pied individuel 35 pendant la fermeture de la pince afin d'éviter le contact entre le pied individuel 35 et l'aimant 38. Ainsi, les efforts trop importants dus aux forces de collage des aimants en cas de contact avec sont évités et les frottements lors de la rotation à haute vitesse du rouleau 1 sont limités, car l'épaulement 39 est proche de l'axe de rotation du rouleau 1. De préférence, l'épaisseur de l'épaulement de sécurité est comprise entre 0,1 mm et 0,2mm ce qui correspond à la distance optimale pour exercer la force magnétique à distance sur la lame mobile.

En fonctionnement, la rotation du rouleau 1 entraine une rangée de pinces 15 qui sont initialement en position ouverte. Chaque lame mobile 26 arrive à proximité de l'aimant 38 correspondant, elle est attirée par celui-ci et translate vers lui jusqu'à ce que le pied individuel 35 vienne prendre appui contre l'épaulement 39 de sécurité et que simultanément la tête de travail 30 vienne prendre appui contre la lame fixe 25 correspondante. Les pinces 15 restent en position fermée au moins jusqu'à la fin de la course où chaque pied individuel 35 n'est plus en regard de l'aimant 38 correspondant. Dans la mesure où l'effort magnétique d'ouverture n'est préférentiellement pas appliqué par les aimants, ces derniers sont conçus pour n'être sollicités que pendant la phase de fermeture et de maintien de la pince en position fermée. Ainsi, les aimants n'occupent qu'une partie de la circonférence de l'actionneur.

Pour obtenir un arrachage efficace avec un rouleau 1 d'environ 30mm de diamètre, l'effort de fermeture doit être maintenu sur une course angulaire de 15° environ pour que le poil soit tiré sur une distance d'au moins 4mm, ce qui correspond à sa profondeur d'ancrage dans la peau. Les paramètres géométriques des composants sont alors optimisés par rapport à cette course.

Par ailleurs, afin de répartir les efforts de fermeture de façon homogène et d'éviter ainsi d'induire une déformation des composants toujours dans le même sens et une usure prématurée, les lames mobiles 26 d'un même côté d'un plan médian (M) normal à l'axe (Δ) de rotation s'ouvrent dans le même sens tandis que les lames mobiles 26 situées de l'autre côté du plan médian (M) s'ouvrent dans le sens opposé. Ainsi, sur la figure 10, les lames mobiles 26 situées à gauche du plan médian (M) se déplacent vers la droite, en direction (F1) lorsqu'elles passent de leur position ouverte à leur position fermée, tandis que les lames mobiles 26 situées à droite du plan médian (M) se déplacent vers la gauche, en direction (F2) lorsqu'elles passent de leur position ouverte à leur position fermée, et inversement lors de leur ouverture. Bien entendu, un autre sens aurait pu être choisi.

Pour l'ouverture des pinces, on peut envisager un système ayant des ouvertures magnétiques individuelles pour chaque pince, sur le même principe que la fermeture (variante non illustrée). Chaque bloc fonctionnel est alors complété par un ou deux aimants d'ouverture, identiques aux aimants de fermeture mais positionnés en miroir de l'autre coté des lames mobiles et décalés d'un certain angle pour agir sur la lame mobile à des positions différentes de la rotation du rouleau 1. L'un des aimants d'ouverture sert à maintenir la pince ouverte juste avant qu'elle se ferme et l'autre sert à rouvrir la pince pour relâcher le poil arraché.

Est également envisageable une ouverture magnétique de plusieurs pinces simultanément, telle qu'illustrée aux figures 9 et 10, dans laquelle deux aimants d'ouverture 38' identiques aux aimants de fermeture sont positionnés chacun à une extrémité du rouleau de manière fixe. Lors de la rotation, par exemple à l'opposé de la fermeture, pour chaque rangée de pinces, les deux lames mobiles situées aux extrémités du rouleau sont attirées dans les directions (O1), (O2), c'est-à-dire vers l'extérieur, par ces aimants d'ouverture 38'. Les tiges de guidage 32 de chaque rangée comprennent des moyens de butée 40 qui sont des circlips encastrés sur les tiges de guidage 32. Ces moyens de butée 40 astucieusement placés permettent que la translation de la lame extérieure entraîne une des deux tiges qui elle-même entraîne les deux autres lames mobiles de la même partie de cette rangée. Pour cela, un circlip est positionné entre la lame mobile attirée par l'aimant et l'extérieur du rouleau et deux autres circlips sont positionnés à proximité mais de l'autre côté des deux autres lames mobiles respectivement. Un déplacement symétrique s'effectue sur l'autre partie de la rangée avec l'autre tige. Cette construction permet de réduire le nombre d'aimants et le coût de fabrication. On obtient également une réduction de l'encombrement.

Peut être aussi envisagée une ouverture des pinces par actionnement mécanique conformément aux figures 7 et 8 dans laquelle les tiges de guidage 32 supportent chacune trois lames mobiles et sont en liaison glissière dans la barrette 23. En phase d'ouverture, les tiges sont poussées par une came 7 vers l'extérieur de la tête dans les directions (O1), (O2). Les mêmes moyens de butée 40, c'est-à-dire des circlips encastrés sur les tiges de guidage 32, entrainent alors en translation les lames mobiles dans la même direction et ouvrent ainsi les pinces. Les circlips se situent tous du même coté des lames mobiles d'une même partie de rangée, du côté de la came 7.

Bien entendu, l'invention n'est nullement limitée aux modes de réalisation décrits et illustrés qui n'ont été donnés qu'à titre d'exemple. Des modifications restent possibles, notamment du point de vue de la constitution des divers éléments ou par substitution d'équivalents techniques, sans sortir pour autant du domaine de protection de l'invention.

## Revendications

1. Rouleau (1) de tête d'épilation pour appareil à épiler à moteur, comprenant :
- un arbre central (20) fixe destiné à être lié en rotation à un boîtier de l'appareil d'épilation,
- une cage tubulaire (21) qui est mobile en rotation autour de l'arbre central (20) et destinée à être entrainée en rotation par un moteur de l'appareil et qui porte au moins une rangée de pinces (15) d'arrachage chacune formée d'une lame fixe (25) liée de manière rigide à la cage tubulaire (21) et d'une lame mobile (26) entre une position ouverte dans laquelle la lame mobile (26) est éloignée de la lame fixe (25) et une position fermée dans laquelle la lame mobile (26) est en contact avec la lame fixe (25),
- des moyens de manoeuvre des lames mobiles (26) entre leur position d'ouverture et de fermeture lors de la rotation de la cage tubulaire (21) autour de l'arbre central (20), lesdits moyens de manoeuvre comprenant des actionneurs (37) destinés à déplacer lesdites lames mobiles (26) par des forces magnétiques,
**caractérisé en ce que** les moyens de manoeuvre comprennent pour chaque lame mobile (26), un pied individuel (35) qui est lié en translation à ladite lame et qui est destiné à interagir avec au moins un actionneur (37), au moins pour la fermeture de la lame mobile (26).

2. Rouleau de tête d'épilation selon la revendication 1 **caractérisé en ce que** les moyens de manoeuvre comprennent au moins autant d'actionneurs (37) que de pinces d'arrachage (15) de la même rangée, chaque actionneur (37) étant destiné à déplacer respectivement un unique pied individuel (35) sur ladite rangée de pinces.

3. Rouleau de tête d'épilation selon la revendication 1 ou 2 **caractérisé en ce que** lesdits actionneurs sont destinés à déplacer la lame mobile (26) par des forces magnétiques uniquement lors de la phase de fermeture de la pince (15) correspondante.

4. Rouleau de tête d'épilation selon l'une des revendications précédentes **caractérisé en ce que** chaque actionneur (37) comprend un aimant (38) permanent

5. Rouleau de tête d'épilation selon la revendication précédente **caractérisé en ce que** chaque pied individuel (35) est constitué d'un matériau ferromagnétique doux ou d'un matériau du type ferromagnétique exerçant une force d'attraction du type aimant permanent.

6. Rouleau de tête d'épilation selon l'une des revendications précédentes **caractérisé en ce que** la cage tubulaire (21) comprend des moyens de guidage en translation (32) des lames mobiles (26).

7. Rouleau de tête d'épilation selon l'une des revendications précédentes **caractérisé en ce que** chaque lame mobile (26) comprend une tête de travail (30) destinée à coopérer avec la lame fixe (25), ledit pied individuel (35) étant agencé à l'opposé de ladite tête de travail (30).

8. Rouleau de tête d'épilation selon la revendication précédente **caractérisé en ce que** chaque lame mobile (26) comprend entre sa tête de travail (30) et son pied individuel (35) un corps qui est lié de manière rigide à un chariot (31) de guidage en translation qui coopère avec lesdits moyens de guidage en translation (32).

9. Rouleau de tête d'épilation selon l'une des revendications précédentes **caractérisé en ce que** ledit actionneur (37) comprend un moyen de sécurité (39) agencé entre ledit aimant (38) et ledit pied individuel (35), ledit moyen de sécurité étant destiné à venir en contact avec au moins partiellement le pied individuel (35) en position fermée.

10. Rouleau de tête d'épilation selon l'une des revendications précédentes, **caractérisé en ce qu'**il comprend au moins une rangée de pinces (15) alignées selon une direction axiale perpendiculaire à un plan médian (M) normal à l'axe de rotation de la cage tubulaire (21), les lames mobiles (26) situées d'un même premier côté du plan médian (M) se déplaçant de leur position d'ouverture à leur position de fermeture dans un même sens tandis que les lames mobiles situées de l'autre coté du plan médian (M) se déplaçant de leur position d'ouverture à leur position de fermeture dans un sens opposé à celui des lames mobiles (26) situées du premier côté du plan médian (M).

11. Rouleau de tête d'épilation selon la revendication précédente **caractérisé en ce qu'**au moins une lame mobile (26) comprend une tête de travail (30) dont l'axe de symétrie est décalé par rapport à l'axe de symétrie du pied individuel (35) de ladite lame.

12. Rouleau de tête d'épilation selon l'une des revendications 9 ou 10 **caractérisé en ce qu'**il comprend une pluralité de rangées de pinces (15) réparties de façon régulière sur le rouleau.

13. Rouleau de tête d'épilation selon la revendication précédente **caractérisé en ce que** chaque pied individuel (35) présente sensiblement une forme de secteur circulaire d'angle (θ), chaque rangée de pinces occupant une même longueur (L) de l'arc de cercle correspondant audit angle (θ).

14. Rouleau de tête d'épilation selon l'une des revendications précédentes **caractérisé en ce que** l'ouverture des pinces (15) se fait par un actionnement mécanique sur lesdits moyens de guidage en translation (32).

15. Rouleau de tête d'épilation selon l'une des revendications précédentes **caractérisé en ce que** lesdits moyens de guidage en translation (32) comprennent des moyens de butée (40) destinés à déplacer simultanément au moins deux lames mobiles (26) pendant l'ouverture de la pince.

16. Appareil d'épilation (A) comprenant un boîtier prévu pour être tenu à la main et renfermant un moteur électrique (4) d'entrainement, **caractérisé en ce qu'**il comprend un embout (10) intégrant un rouleau de tête d'épilation selon une des revendications précédentes.

17. Appareil d'épilation (A) selon la revendication précédente **caractérisé en ce que** ledit embout (10) est démontable et interchangeable avec un autre accessoire de soin corporel.

## Patentansprüche

1. Rolle (1) von einem Epilationskopf für ein Epilationsgerät mit Motor, umfassend:
- eine zentrale, feststehende Welle (20), die dazu bestimmt ist, drehbar mit einem Gehäuse des Epilationsgeräts verbunden zu werden,
- einen rohrförmigen Käfig (21), der um die zentrale Welle (20) drehbar ist und dazu bestimmt ist, von einem Motor des Geräts in Drehung angetrieben zu werden, und der mindestens eine Reihe von Klemmen (15) zum Zupfen trägt, die jeweils aus einer feststehenden Klinge (25), die starr mit dem rohrförmigen Käfig (21) verbunden ist, und einer Klinge (26) gebildet sind, die zwischen einer offenen Position, in der die bewegliche Klinge (26) von der feststehenden Klinge (25) entfernt ist, und einer geschlossenen Position beweglich ist, in der die bewegliche Klinge (26) mit der feststehenden Klinge (25) in Kontakt ist,
- Mittel zur Betätigung der beweglichen Klingen (26) zwischen ihrer offenen und geschlossenen Position während der Drehung des rohrförmigen Käfigs (21) um die zentrale Welle (20), wobei die Mittel zur Betätigung Aktoren (37) umfassen, die dazu bestimmt sind, die beweglichen Klingen (26) durch magnetische Kräfte zu bewegen,
**dadurch gekennzeichnet, dass** die Mittel zur Betätigung für jede bewegliche Klinge (26) einen individuellen Fuß (35) umfassen, der in Translation mit der Klinge verbunden ist und der dazu bestimmt ist mit mindestens einem Aktor (37) zu interagieren, mindestens zum Schließen der beweglichen Klinge (26).

2. Rolle von einem Epilationskopf nach Anspruch 1, **dadurch gekennzeichnet, dass** die Mittel zur Betätigung mindestens so viele Aktoren (37) wie Klemmen zum Zupfen (15) der selben Reihe umfassen, wobei jeder Aktor (37) dazu bestimmt ist, jeweils einen einzelnen individuellen Fuß (35) von der Reihe von Klemmen zu bewegen.

3. Rolle von einem Epilationskopf nach Anspruch 1 oder 2, **dadurch gekennzeichnet, dass** die Aktoren dazu bestimmt sind, die bewegliche Klinge (26) durch magnetische Kräfte nur während der Schließphase der entsprechenden Klemme (15) zu bewegen.

4. Rolle von einem Epilationskopf nach einem der vorstehenden Ansprüche, **dadurch gekennzeichnet, dass** jeder Aktor (37) einen Permanentmagneten (38) umfasst.

5. Rolle von einem Epilationskopf nach dem vorstehenden Anspruch, **dadurch gekennzeichnet, dass** jeder individuelle Fuß (35) aus einem weichen ferromagnetischen Material oder einem Material von dem ferromagnetischen Typ besteht, das eine Anziehungskraft vom Typ eines Permanentmagneten ausübt.

6. Rolle von einem Epilationskopf nach einem der vorstehenden Ansprüche, **dadurch gekennzeichnet, dass** das rohrförmige Gehäuse (21) Mittel zur Translationsführung (32) der beweglichen Klingen (26) umfasst.

7. Rolle von einem Epilationskopf nach einem der vorstehenden Ansprüche, **dadurch gekennzeichnet, dass** jede bewegliche Klinge (26) einen Arbeitskopf (30) umfasst, der dazu bestimmt ist, mit der feststehenden Klinge (25) zusammenzuwirken, wobei der individuelle Fuß (35) gegenüber dem Arbeitskopf (30) angeordnet ist.

8. Rolle von einem Epilationskopf nach dem vorstehenden Anspruch, **dadurch gekennzeichnet, dass** jede bewegliche Klinge (26) zwischen ihrem Arbeitskopf (30) und ihrem individuellen Fuß (35) einen Körper umfasst, der fest mit einem Wagen (31) zur Translationsführung verbunden ist, der mit den Mitteln zur Translationsführung (32) zusammenwirkt.

9. Rolle von einem Epilationskopf nach einem der vorstehenden Ansprüche, **dadurch gekennzeichnet, dass** der Aktor (37) ein Sicherheitsmittel (39) umfasst, das zwischen dem Magneten (38) und dem individuellen Fuß (35) angeordnet ist, wobei das Sicherheitsmittel dazu bestimmt ist, zumindest teilweise mit dem individuellen Fuß (35) in der geschlossenen Position in Kontakt zu kommen.

10. Rolle von einem Epilationskopf nach einem der vorstehenden Ansprüche, **dadurch gekennzeichnet, dass** sie mindestens eine Reihe von Klemmen (15) umfasst, die in einer axialen Richtung senkrecht zu einer Mittelebene (M) ausgerichtet sind, die senkrecht zu der Drehachse des rohrförmigen Käfigs (21) ist, wobei die beweglichen Klingen (26), die sich auf der gleichen ersten Seite der Mittelebene (M) befinden, sich von ihrer geöffneten Position zu ihrer geschlossenen Position in einer gleichen Richtung bewegen, während die beweglichen Klingen, die sich auf der anderen Seite der Mittelebene (M) befinden, sich von ihrer geöffneten Position zu ihrer geschlossenen Position in eine Richtung bewegen, die entgegengesetzt zu derjenigen der beweglichen Klingen (26) ist, die sich auf der ersten Seite der Mittelebene (M) befinden.

11. Rolle von einem Epilationskopf nach dem vorstehenden Anspruch, **dadurch gekennzeichnet, dass** zumindest eine bewegliche Klinge (26) einen Arbeitskopf (30) umfasst, dessen Symmetrieachse mit Bezug auf die Symmetrieachse des individuellen Fußes (35) der Klinge versetzt ist.

12. Rolle von einem Epilationskopf nach einem der Ansprüche 9 oder 10, **dadurch gekennzeichnet, dass** sie mehrere Reihen von Klemmen (15) umfasst, die über die Rolle gleichmäßig verteilt sind.

13. Rolle von einem Epilationskopf nach dem vorstehenden Anspruch, **dadurch gekennzeichnet, dass** jeder individuelle Fuß (35) im Wesentlichen eine Form von einem Kreissektor mit dem Winkel (Θ) aufweist, wobei jede Reihe von Klemmen die gleiche Länge (L) des Kreisbogens einnimmt, der dem Winkel (Θ) entspricht.

14. Rolle von einem Epilationskopf nach einem der vorstehenden Ansprüche, **dadurch gekennzeichnet, dass** die Öffnung der Klemmen (15) durch eine mechanische Betätigung der Mittel zur Translationsführung (32) bewirkt wird.

15. Rolle von einem Epilationskopf nach einem der vorhergehenden Ansprüche, **dadurch gekennzeichnet, dass** die Mittel zur Translationsführung (32) Anschlagmittel (40) umfassen, die dazu bestimmt sind, gleichzeitig mindestens zwei bewegliche Klingen (26) während des Öffnens der Klemme zu bewegen.

16. Epilationsgerät (A), umfassend ein Gehäuse, das dazu vorgesehen ist, mit der Hand gehalten zu werden und einen elektrischen Motor (4) umschließt, **dadurch gekennzeichnet, dass** es eine Tülle (10) umfasst, in der eine Rolle eines Epilationskopfs nach einem der vorhergehenden Ansprüche integriert ist.

17. Epilationsgerät (A) nach dem vorstehenden Anspruch, **dadurch gekennzeichnet, dass** die Tülle (10) abnehmbar und austauschbar mit einem anderen Zusatzteil zur Körperpflege ist.

## Claims

1. Epilating head roller (1) for a motorised epilating appliance, comprising:
- a fixed central shaft (20) intended to be connected rotating to an epilating appliance casing,
- a tubular cage (21) which rotates around the central shaft (20) and intended to be rotated by a motor of the appliance and which carries at least one row of plucking clamps (15), each one formed of a fixed blade (25) connected rigidly to the tubular cage (21) and of a mobile blade (26) between an opened position wherein the mobile blade (26) is distant from the fixed blade (25) and a closed position wherein the mobile blade (26) contacts the fixed blade (25),
- means for moving the mobile blades (26) between their opening and closing position during the rotation of the tubular cage (21) around the central shaft (20), said moving means comprising actuators (37) intended to move said mobile blades (26) through magnetic forces,
**characterised in that** the moving means comprise, for each mobile blade (26), an individual foot (35) which is connected forward to said blade and which is intended to interact with at least one actuator (37), at least for closing the mobile blade (26).

2. Epilating head roller according to claim 1, **characterised in that** the moving means comprise at least as many actuators (37) as plucking clamps (15) in the same row, each actuator (37) being intended to respectively move one single individual foot (35) on said row of clamps.

3. Epilating head roller according to claim 1 or 2, **characterised in that** said actuators are intended to move the mobile blade (26) through magnetic forces, only during the phase of closing the corresponding clamp (15).

4. Epilating head roller according to one of the preceding claims, **characterised in that** each actuator (37) comprises a permanent magnet (38).

5. Epilating head roller according to the preceding claim, **characterised in that** each individual foot (35) is made of a soft, ferromagnetic material or a ferromagnetic-type material exerting an attraction force of the permanent magnet type.

6. Epilating head roller according to one of the preceding claims, **characterised in that** the tubular cage (21) comprises means for guiding forward (32) the mobile blades (26).

7. Epilating head roller according to the one of the preceding claims, **characterised in that** each mobile blade (26) comprises a working head (30) intended to cooperate with the fixed blade (25), said individual foot (35) being arranged opposite said working head (30).

8. Epilating head roller according to the preceding claim, **characterised in that** each mobile blade (26) comprises, between the working head (30) and the individual foot (35) thereof, a body which is rigidly connected to a forward-guiding carriage (31) which cooperates with said forward-guiding means (32).

9. Epilating head roller according to one of the preceding claims, **characterised in that** said actuator (37) comprises a safety means (39) arranged between said magnet (38) and said individual foot (35), said safety means being intended to contact at least partially the individual foot (35) in a closed position.

10. Epilating head roller according to one of the preceding claims, **characterised in that** it comprises at least one row of clamps (15) aligned according to an axial direction perpendicular to a median plane (M) normal to the rotating axis of the tubular cage (21), the mobile blades (26) located on a same first side of the median plane (M) being moved from their opening position to their closing position in one same direction, whereas the mobile blades located on the other side of the median plane (M) being moved from their opening position to their closing position in a direction opposite to that of the mobile blades (26) located on the first side of the median plane (M).

11. Epilating head roller according to the preceding claim, **characterised in that** at least one mobile blade (26) comprises a working head (30) of which the symmetry axis is offset in relation to the symmetry axis of the individual foot (35) of said blade.

12. Epilating head roller according to one of the claims 9 or 10, **characterised in that** it comprises a plurality of rows of clamps (15) distributed regularly on the roller.

13. Epilating head roller according to the preceding claim, **characterised in that** each individual foot (35) substantially has a circular sector shape of angle (Θ), each row of clamps occupying one same length (L) of the circular arc corresponding to said angle (Θ).

14. Epilating head roller according to one of the preceding claims, **characterised in that** the opening of the clamps (15) is done through a mechanical actuation on said forward-guiding means (32).

15. Epilating head roller according to one of the preceding claims, **characterised in that** said forward-guiding means (32) comprise stopper means (40), intended to simultaneously move at least two mobile blades (26) during the opening of the clamp.

16. Epilating appliance (A) comprising a casing provided to be handheld and containing an electric drive motor (4), **characterised in that** it comprises a connector (10) integrating an epilating head roller according to one of the preceding claims.

17. Epilating appliance (A) according to the preceding claim, **characterised in that** said connector (10) can be removed and is interchangeable with another body care accessory.
